# DEMANDE DE BREVET EUROPEEN

(11) **EP 4 776 251 A1**
(43) Date de publication de la demande: **15.07.2026**
(21) Numéro de dépôt: 25223688.0
(22) Date de dépôt: 16.12.2025
(51) Int. Cl.: G07C 9/00

(54) **SYSTÈME DE CONTRÔLE D'ACCÈS**

(30) Priorité: 10.01.2025 FR 2500260
(71) Demandeur: Cogelec, 85290 Mortagne-sur-Sèvre (FR)
(72) Inventeur: SCHIRM, Sébastien, 85600 Montaigu (FR)
(74) Mandataire: Lequien, Philippe

(57) **Abrégé**

L'invention concerne un système de contrôle d'accès, du type mettant en œuvre :
- au moins une porte (P) ;
- au moins un lecteur de badges (1), relié à la porte (P) ;
- un premier système gestionnaire (2) comprenant :
- une première flotte de badges (20), parmi lesquels au moins un badge dématérialisé (21) intégré à un ordiphone (210),
- une première plateforme informatique (22) apte à communiquer avec l'ordiphone (21), et comprenant une unité informatique (220) paramétrée pour :
- recevoir de la part de l'ordiphone (210) une requête numérique d'ouverture de porte,
- émettre, après vérification, une instruction d'ouverture de porte ou de non ouverture à destination du lecteur de badges,

- un deuxième système gestionnaire (3) comprenant :
- une deuxième flotte (30) de badges (31),
- une deuxième plateforme informatique (32) incluant une base de données (320) listant les numéros informatiques de badges et les identifiants informatiques des lecteurs de badges, chaque lecteur de badge intégrant localement une sous-base (33) d'identifiants informatiques de badges autorisés,

caractérisé en ce que le deuxième système gestionnaire (3) est connecté au premier système gestionnaire (2) pour lui transmettre une mise à jour de la sous-base (33) et en ce que le premier système gestionnaire (2) transmet ladite mise à jour au lecteur de badges (1) par l'intermédiaire de l'ordiphone (210).

## Description

### Domaine Technique

Le domaine de l'invention est celui de la conception et de la fabrication d'un système de contrôle d'accès.

Plus précisément, l'invention concerne un système de contrôle d'accès à une zone à l'aide de clés portant chacune un identifiant unique reconnues par des dispositifs de reconnaissances situés au niveau d'entrées et de sorties de la zone à contrôler.

Un système de contrôle d'accès permet l'entrée et la sortie dans une zone.

Ce système met en œuvre des dispositifs de reconnaissance qui sont situés au niveau des entrées et des sorties de cette zone à contrôler.

Les entrées et les sorties de cette zone comprennent des portes dont l'ouverture et la fermeture peuvent être pilotées par le système.

Par l'expression porte, il est plus généralement entendu un dispositif obturant un passage, d'un piéton ou d'un véhicule, tel qu'une barrière, un sas, un tourniquet, une porte au sens propre du terme.

Par l'expression ouverture, ou l'expression fermeture, il est entendu le passage de la porte d'une position d'obturation d'un passage, jusqu'à une position de libération du passage. Il est également entendu que l'ouverture ou la fermeture ne peuvent concerner que l'actionnement de moyens de verrouillage de la porte dans une position d'obturation du passage.

Classiquement, les systèmes de contrôle d'accès actuels mettent en œuvre :
- une flotte de badges ayant chacun un numéro informatique, au moins un lecteur de badge, relié à la porte, le lecteur intégrant un identifiant informatique et des moyens de communication de proximité ;
- un module de télécommunication comprenant :
   - des premiers moyens de communication aptes à communiquer avec les moyens de communication de proximité du lecteur de badge par l'intermédiaire d'un réseau de proximité,
   - des deuxièmes moyens de communication de type longue distance,
- une plateforme informatique comprenant des moyens de communication de plateforme aptes à communiquer avec les deuxièmes moyens de communication du module de télécommunication et incluant une base de données listant les numéros informatiques de badge, les identifiants informatiques des lecteurs de badges, la plateforme informatique comprenant de plus une unité informatique paramétrée pour :
   - recevoir une requête numérique d'ouverture de porte incluant un numéro informatique de badge et un identifiant de lecteur de badge,
   - vérifier une correspondance entre le numéro informatique de badge et un identifiant de lecteur de badge,
   - émettre, après vérification de la correspondance, une instruction d'ouverture de porte ou de non ouverture à destination du lecteur de badge.

Selon une technique relativement récente, les badges peuvent être « dématérialisés ». En d'autres termes, le résident peut charger sur son ordiphone une application numérique incluant un identifiant de résident apte à être communiqué (et plus précisément scanné) par le lecteur de badges. Ce dernier communique alors avec la plateforme informatique du système pour vérifier que le badge est bien autorisé et, le cas échéant, renvoie à l'ordiphone des fonctionnalités d'accès, et en particulier la possibilité de commander l'ouverture de porte.

Parallèlement à ces systèmes, certains immeubles peuvent permettre l'accès à l'intérieur de l'immeuble à des personnes non résidentes. C'est le cas par exemple de certains personnels professionnels tels que les facteurs qui doivent avoir accès aux boîtes aux lettres généralement présentes dans le hall de l'immeuble, ou plus généralement des opérateurs ou prestataires de service comme les plombiers, les électriciens, ou encore la presse, les ascensoristes, les entreprises de propreté...

Les badges sont, de façon similaire à ceux des résidents, des badges sans contact qui authentifie le détenteur (ou son service) par le même lecteur de badges que celui utilisé par les résidents. Ces badges peuvent ne fonctionner que durant une ou des plages horaires définies, et doivent être rechargés régulièrement par un système de chargement.

Dans des installations récentes, une centrale (plateforme informatique) vérifie les données du badge avant de commander l'ouverture si le service est autorisé. La lecture du badge engendre donc une communication avec le système gestionnaire de l'accès « professionnels ».

Cela étant, beaucoup d'immeubles sont équipés d'un système de contrôle d'accès dédiés aux professionnels qui ne sont pas connectés à une plateforme informatique distante. Dans ce cas, à la mise en service du système, un technicien vient paramétrer le lecteur de badges de l'immeuble, en particulier s'agissant de transférer dans une mémoire du lecteur une liste de badges autorisés.

De tels systèmes « non connectés » donnent satisfaction et permettent de limiter les coûts d'équipements, d'installation et de fonctionnement.

Pour autant, lorsqu'une mise à jour de la liste de badges autorisés est effectuée au niveau du serveur centralisé, il est alors nécessaire de dupliquer cette mise à jour sur un support mobile remis à un technicien qui doit se rendre à l'emplacement de l'immeuble concerné pour transférer la mise à jour dans la mémoire du lecteur de badges de l'immeuble.

L'objectif principal de l'invention est donc de pallier cet inconvénient de l'art antérieur.

Plus précisément, l'invention a pour objectif de proposer un système de contrôle d'accès, du type mettant en œuvre deux systèmes gestionnaires distincts dont l'un est non connecté qui permette de simplifier les mises à jour du lecteur de badges liés au système gestionnaire non connecté.

L'invention a également pour objectif de fournir un tel système de contrôle d'accès qui soit qui réduit les coûts d'exploitation du système gestionnaire non connecté.

Ces objectifs, ainsi que d'autres qui apparaitront par la suite, sont atteints grâce à l'invention qui a pour objet un système de contrôle d'accès, du type mettant en œuvre :
- au moins une porte ;
- au moins un lecteur de badges, relié à la porte, le lecteur de badge intégrant un identifiant informatique ;
- un premier système gestionnaire comprenant :
   - une première flotte de badges, parmi lesquels au moins un badge dématérialisé intégré à un ordiphone,
   - une première plateforme informatique comprenant des moyens de communication de plateforme aptes à communiquer avec l'ordiphone intégrant le badge dématérialisé, la plateforme informatique comprenant de plus une unité informatique paramétrée pour :
      - recevoir, de la part de l'ordiphone intégrant le badge dématérialisé, une requête numérique d'ouverture de porte incluant un numéro informatique de badge et un identifiant informatique de lecteur de badges,
      - vérifier une correspondance entre le numéro informatique de badge et un identifiant de lecteur de badges,
      - émettre, après vérification de la correspondance, une instruction d'ouverture de porte ou de non ouverture à destination du lecteur de badges,
- un deuxième système gestionnaire comprenant :
   - une deuxième flotte de badges ayant chacun un numéro informatique,
   - une deuxième plateforme informatique incluant une base de données listant les numéros informatiques de badges et les identifiants informatiques des lecteurs de badges, chaque lecteur de badge intégrant localement une sous-base d'identifiants informatiques de badges autorisés.

Selon l'invention, le deuxième système gestionnaire est connecté au premier système gestionnaire pour lui transmettre une mise à jour de la sous-base et en ce que le premier système gestionnaire est paramétré pour transmettre ladite mise à jour au lecteur de badges par l'intermédiaire de l'ordiphone intégrant le badge dématérialisé.

Ainsi, grâce à l'invention, on simplifie les mises à jour du lecteur de badges liés au deuxième système gestionnaire. En effet, en dépit du fait qu'il ne peut communiquer à distance avec le lecteur de badges, la mise à jour de ce dernier est malgré tout effectuée à distance. En effet, la mise à jour transite par le premier système gestionnaire qui sert de canal de communication entre le deuxième système gestionnaire et le lecteur de badges.

Selon une solution préférentielle, le lecteur de badges comprend une première mémoire dans laquelle est stockée la sous-base et une deuxième mémoire dans laquelle est stockée une liste des badges du premier système gestionnaire, les badges étant associés chacun à un identifiant informatique.

De cette façon, il est possible d'avoir également un fonctionnement en local du premier système gestionnaire. De plus, les espaces mémoire dédiés l'un au premier système gestionnaire et l'autre au deuxième système gestionnaire sont dissociés dans le lecteur de badges, facilitant l'accès à chacun et leur éventuelle mise à jour.

Préférentiellement, la mise à jour est émise par le premier système gestionnaire à destination directe de la première mémoire.

Selon un autre mode de réalisation envisageable, la mise à jour est émise par le premier système gestionnaire à destination de la deuxième mémoire qui la transmet à la première mémoire.

Dans ce cas, la mise à jour est émise par le premier système gestionnaire à destination de la première mémoire par l'intermédiaire d'une mémoire tampon.

Ainsi, on obtient une protection pour que les informations transmises par l'ordiphone ne mettent pas en panne le système en cas de données corrompues ou de tentative de piratage. La mise à jour est enregistrée dans la première mémoire après le transfert dans la mémoire tampon terminé et après contrôle en local des données dans la mémoire tampon.

D'autres caractéristiques à l'avantage de l'invention apparaîtront plus clairement à la lecture de la description suivante d'un mode de réalisation préférentiel de l'invention, donné à titre de simple exemple illustratif et non limitatif, et de la figure unique annexée :
- la figure 1 illustre schématiquement un système de contrôle d'accès selon l'invention.

En référence à la figure 1, un système de contrôle d'accès selon l'invention met en œuvre de façon classique en soi :
- au moins une porte P ;
- au moins un lecteur de badges 1, relié à la porte P pour piloter son ouverture ou son maintien fermé (ou encore son verrouillage/déverrouillage), un identifiant informatique unique 10 étant affecté au lecteur de badges 1. Dans le contexte de l'invention, on distingue deux systèmes gestionnaires.

Un premier système gestionnaire 2 est par exemple celui du bailleur de l'immeuble et concerne donc les droits d'accès des résidents de l'immeuble. Ce premier système gestionnaire comprend une première flotte 20 de badges, parmi lesquels des badges physiques et des badges dématérialisés 21 intégrés chacun à un ordiphone 210.

Ce premier système gestionnaire intègre en outre une première plateforme informatique 22 comprenant des moyens de communication de plateforme 220 aptes à communiquer avec l'ordiphone 210 intégrant le badge dématérialisé 21, la plateforme informatique comprenant de plus une unité informatique paramétrée pour :
- recevoir, de la part de l'ordiphone 210 intégrant le badge dématérialisé 21, une requête numérique d'ouverture de porte incluant un numéro informatique de badge et un identifiant informatique de lecteur de badges,
- vérifier une correspondance entre le numéro informatique de badge et un identifiant de lecteur de badges,
- émettre, après vérification de la correspondance, une instruction d'ouverture de porte ou de non ouverture à destination du lecteur de badges

Également de façon classique en soi, un système de contrôle d'accès selon l'invention inclut un deuxième système gestionnaire 3, dont les utilisateurs (qui sollicitent l'accès au bâtiment concerné) sont des non résidents et plus précisément des professionnels ayant un intérêt, de par leurs prestations récurrentes, à avoir un accès régulier au bâtiment (facteurs, plombiers, électriciens, ascensoristes, entreprises de propreté...).

Ce deuxième système gestionnaire 3 comprend une deuxième flotte 30 de badges 31, parmi lesquels des badges physiques et des badges dématérialisés.

**Il** comprend en outre une deuxième plateforme informatique 32 incluant une base de données 320 listant les numéros informatiques des badges 31 et les identifiants informatiques des lecteurs de badges sur lesquels les badges sont déclarés comme autorisés pour obtenir l'ouverture de la porte du bâtiment.

A la différence du premier système gestionnaire, ce deuxième système gestionnaire n'est pas connecté, dans le sens où les badges, même ceux intégrés aux ordiphones ne communiquent pas avec la plateforme informatique pour requérir et obtenir une ouverture de la porte.

Pour cela, le lecteur de badges 1 intègre localement une sous-base 33 d'identifiants informatiques de badges autorisés, enregistrée dans une première mémoire 34. Cette première mémoire est renseignée des identifiants informatiques de badges autorisés à la mise en service du deuxième système gestionnaire.

Occasionnellement, la première mémoire doit être mise à jour.

Pour cela, selon le principe de l'invention, le deuxième système gestionnaire 3 est connecté au premier système gestionnaire 2, que ce soit temporairement, périodiquement ou en permanence, pour lui transmettre une mise à jour de la sous-base 33.

Le deuxième système gestionnaire 3 peut alors envoyer au premier système gestionnaire 2 une notification d'envoi d'une mise à jour de la sous-base 33, et le premier système gestionnaire 2 est paramétré pour transmettre la mise à jour au lecteur de badges 1, par l'intermédiaire d'un des badges dématérialisés de la première flotte ou plus précisément par l'intermédiaire de l'ordiphone intégrant l'un des badges dématérialisés.

Ainsi, après réception par le premier système gestionnaire 2 d'une notification de mise à jour de la sous-base 33, et lorsqu'un ordiphone intégrant un badge dématérialisé de la première flotte se présente au lecteur de badges pour requérir une ouverture de porte, le fichier de mise à jour est transféré sur l'ordiphone en présence qui, à son tour, transmet au lecteur de badges une notification qu'une mise jour de la sous-base doit lui être transmise. La connexion étant établie entre l'ordiphone et le lecteur de badges, le fichier de mise à jour est transmis au lecteur de badges, à destination de la première mémoire 34.

On note que le lecteur de badges 1 peut intégrer une deuxième mémoire 11 dans laquelle est stockée une liste des badges du premier système gestionnaire 2. Les badges concernés sont en particulier les badges physiques (par opposition aux badges dématérialisés intégrés aux ordiphones) associés chacun à un identifiant informatique.

Selon un premier mode de réalisation envisageable, lors de la transmission d'une mise à jour de la sous-base 33, celle-ci est émise par le premier système gestionnaire à destination directe de la première mémoire 34.

**Il** est également possible, selon un deuxième mode de réalisation, de transmettre la mise à jour de la sous-base 33, celle-ci est émise par le premier système gestionnaire à destination de la deuxième mémoire 11, le lecteur de badges étant paramétrée pour transférer le fichier de mise à jour de la deuxième mémoire e11 à la première mémoire 34.

Selon encore un autre mode de réalisation, le transfert peut s'opérer par l'intermédiaire d'une mémoire tampon 35.

## Revendications

1. Système de contrôle d'accès, du type mettant en œuvre :
- au moins une porte (P) ;
- au moins un lecteur de badges (1), relié à la porte (P), le lecteur de badge intégrant un identifiant informatique (10) ;
- un premier système gestionnaire (2) comprenant :
- une première flotte de badges (20), parmi lesquels au moins un badge dématérialisé (21) intégré à un ordiphone (210),
- une première plateforme informatique (22) comprenant des moyens de communication de plateforme (220) aptes à communiquer avec l'ordiphone (210) intégrant le badge dématérialisé (21), la plateforme informatique (22) comprenant de plus une unité informatique paramétrée (221) pour :
- recevoir, de la part de l'ordiphone (210) intégrant le badge dématérialisé (21), une requête numérique d'ouverture de porte incluant un numéro informatique de badge et un identifiant informatique (10) de lecteur de badges,
- vérifier une correspondance entre le numéro informatique de badge et un identifiant de lecteur de badges,
- émettre, après vérification de la correspondance, une instruction d'ouverture de porte ou de non ouverture à destination du lecteur de badges,
- un deuxième système gestionnaire (3) comprenant :
- une deuxième flotte (30) de badges (31) ayant chacun un numéro informatique,
- une deuxième plateforme informatique (32) incluant une base de données (320) listant les numéros informatiques de badges et les identifiants informatiques des lecteurs de badges, chaque lecteur de badge intégrant localement une sous-base (33) d'identifiants informatiques de badges autorisés,
**caractérisé en ce que** le deuxième système gestionnaire (3) est connecté au premier système gestionnaire (2) pour lui transmettre une mise à jour de la sous-base (33) et **en ce que** le premier système gestionnaire (2) est paramétré pour transmettre ladite mise à jour au lecteur de badges (1) par l'intermédiaire de l'ordiphone (210) intégrant le badge dématérialisé (21).

2. Système de contrôle d'accès selon la revendication 1, **caractérisé en ce que** le lecteur de badges (1) comprend une première mémoire (34) dans laquelle est stockée la sous-base (33) et une deuxième mémoire (11) dans laquelle est stockée une liste des badges du premier système gestionnaire (2), les badges étant associés chacun à un identifiant informatique.

3. Système de contrôle d'accès selon l'une des revendications précédentes, **caractérisé en ce que** la mise à jour est émise par le premier système gestionnaire (2) à destination directe de la première mémoire (34).

4. Système de contrôle d'accès selon l'une des revendications 1 et 2, **caractérisé en ce que** la mise à jour est émise par le premier système gestionnaire (2) à destination de la deuxième mémoire (11) qui la transmet à la première mémoire (34).

5. Système de contrôle d'accès selon la revendication précédente, **caractérisé en ce que** la mise à jour est émise par le premier système gestionnaire (2) à destination de la première mémoire (34) par l'intermédiaire d'une mémoire tampon (35.
